# FASCICULE DE BREVET EUROPEEN

(11) **EP 2 916 177 B1**
(45) Date de publication et mention de la délivrance du brevet: **07.11.2018**
(21) Numéro de dépôt: 15154081.2
(22) Date de dépôt: 06.02.2015
(51) Int. Cl.: G04B 17/06, G04B 17/34

(54) **Spiral destiné à être serré par une rondelle élastique**
Spirale, die mit einer Federscheibe gesichert werden muss
Hairspring intended for being clamped by a spring washer

(30) Priorité: 05.03.2014 EP 14157858
(43) Date de publication de la demande: 09.09.2015
(62) Demande divisionnaire de: 15176591.4
(73) Titulaire: Nivarox-FAR S.A., 2400 Le Locle (CH)
(72) Inventeur: Stranczl, Marc, 1260 Nyon (CH)
(74) Mandataire: Goulette, Ludivine

(56) Documents cités:
- EP-A1- 1 868 045
- EP-A1- 2 184 653
- EP-A2- 1 637 940
- FR-A- 1 471 748

## Description

### Domaine de l'invention

L'invention se rapporte à un spiral adapté au système d'assemblage décrit dans les demandes de brevet EP 2 860 591 et EP 2 860 591, c'est-à-dire un spiral bloqué élastiquement sur un axe par une rondelle.

### Arrière-plan de l'invention

Les assemblages actuels comportant un spiral à base de silicium sont généralement solidarisés par collage. Ainsi une virole monobloc avec le spiral, comme par exemple celle divulguée dans le document EP 2 184 653, est ajustée sur un axe puis collé au niveau de ses points de contact. Une telle opération nécessite une extrême finesse d'application ce qui la rend coûteuse.

Le document EP 1 868 045 divulgue une virole de spiral dont la géométrie permet de maintenir une distance constante entre le point de jonction et le centre de la virole lors de son chassage sur un axe de balancier.

### Résumé de l'invention

Le but de la présente invention est de pallier tout ou partie les inconvénients cités précédemment en proposant un spiral dont la virole monobloc est adaptée pour être montée à l'aide du système d'assemblage décrit dans les demandes de brevet EP 2 860 591 et EP 2 860 592.

A cet effet, l'invention se rapporte à un spiral comportant une lame enroulée sur elle-même selon plusieurs spires, la spire interne étant venue de forme avec une virole comportant une bande s'étendant sensiblement sous forme d'un polygone caractérisé en ce que la bande comporte, à chacun des sommets dudit polygone, un renflement s'étendant radialement vers la spire interne, le point d'attache entre la spire interne et la virole étant situé sur un des renflements de la virole qui est symétrique par rapport à l'axe passant par le centre de la virole et ledit point d'attache et en ce que la distance entre le centre de la virole et l'extrémité de chaque renflement est sensiblement constante afin d'offrir un contour externe au niveau de chaque renflement qui comporte deux parois s'étendant axialement sensiblement parallèlement entre elles par rapport au segment formé entre le centre de la virole et l'extrémité de dudit renflement.

On comprend ainsi que le contour externe est optimisé pour que la rondelle élastique serre principalement le spiral au niveau des sommets de la bande de sa virole. En effet, même si les renflements ne sont pas pincés par la rondelle, ses deux parois sensiblement parallèles orientées sensiblement orthogonalement par rapport à la paroi périphérique de la rondelle évitent avantageusement les égrisures.

Conformément à d'autres modes de réalisation avantageux de l'invention :
- la bande est cintrée vers le centre de la virole entre chaque sommet dudit polygone afin de former des points de serrage agencés pour s'ajuster sur un axe ;
- les distances entre lesdites deux parois de chaque renflement sont sensiblement constantes ;
- la bande comporte un épaississement s'étendant radialement de la paroi interne de la bande vers le centre de la virole au niveau du sommet dudit polygone comportant le point d'attache afin d'éviter le déplacement du point d'attache lors d'une déformation de la bande ;
- la bande s'étend sensiblement sous forme d'un triangle, d'un quadrilatère, d'un pentagone ou d'un hexagone ;
- la bande s'étend sensiblement sous forme d'un triangle et comporte, sur la portion entre deux sommets dudit triangle qui est opposée au point d'attache par rapport au centre de la virole, un quatrième renflement s'étendant radialement vers la spire interne afin de positionner le centre de gravité de la virole au centre de la virole ;
- le spiral comporte une spire interne suivant une courbe du type Grossmann et une spire externe partiellement épaissie ;
- le spiral est formé à base de silicium ;
- le spiral comporte en outre une couche résistante et imperméable à l'humidité afin de rendre le spiral moins sensible aux variations climatiques.

De plus, l'invention se rapporte à un résonateur pour une pièce d'horlogerie caractérisé en ce qu'il comporte un axe sur lequel est ajusté un balancier et un spiral selon l'une des variantes précédentes.

Conformément à d'autres modes de réalisation avantageux de l'invention :
- le spiral est ajusté sur l'axe entre une rondelle élastique et une portée de l'axe ;
- le spiral est ajusté sur l'axe entre une rondelle élastique et le balancier ;
- la rondelle élastique serre principalement le spiral au niveau des sommets de la bande de sa virole.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation en perspective d'un spiral selon l'invention ;
- la figure 2 est une représentation partielle de la figure 1 dans laquelle la virole est déformée élastiquement ;
- la figure 3 est une représentation vue de dessus d'une virole selon un premier mode de réalisation de l'invention ;
- les figures 4 et 5 sont des exemples de rondelles pour ajuster le spiral selon l'invention sur un axe ;
- les figures 6 et 7 sont des exemples de résonateur selon l'invention ;
- la figure 8 est une représentation vue de dessus d'une virole selon un deuxième mode de réalisation de l'invention ;
- la figure 9 est une représentation vue de dessus d'une virole selon un troisième mode de réalisation de l'invention ;
- la figure 10 est une représentation vue de dessus d'une virole selon un quatrième mode de réalisation de l'invention.

### Description détaillée des modes de réalisation préférés

Comme expliqué ci-dessus, l'invention se rapporte à un spiral dont la virole monobloc est adaptée au système d'assemblage décrit dans les demandes de brevet EP 2 860 591 et EP 2 860 592. Ce système d'assemblage est prévu pour une pièce dont le matériau ne comporte pas de domaine plastique utilisable, c'est-à-dire avec un domaine plastique très restreint, avec un organe comportant un autre type de matériau.

Dans le domaine horloger, cet assemblage est rendu nécessaire par la part croissante que tiennent les matériaux fragiles comme ceux à base de silicium tel que le silicium monocristallin (ou polycristallin) dopé ou non, l'oxyde de silicium comme du quartz ou de la silice, du corindon monocristallin ou polycristallin ou plus généralement de l'alumine, le nitrure de silicium et le carbure de silicium.

Toutefois, le fait de toujours pouvoir utiliser des axes habituels en acier dont la fabrication est maîtrisée, est une contrainte qui est difficile à concilier avec l'utilisation de pièces ne comportant pas de domaine plastique. En effet, lors de tests effectués, le chassage d'un axe en acier est impossible et brise systématiquement les pièces fragiles, c'est-à-dire ne comportant pas ou un très faible domaine plastique utilisable. Par exemple, il est apparu que le cisaillement généré par l'entrée de l'axe métallique dans l'ouverture d'une pièce en silicium brise systématique cette dernière.

Ainsi, le spiral 1 comporte une lame 3 enroulée sur elle-même selon plusieurs spires, la spire interne P_{I} étant venue de forme avec une virole 5, 25, 45, 65 comportant une bande 7, 27, 47, 67 s'étendant sensiblement sous forme d'un polygone. Comme visible aux exemples des figures 3, 8, 9 et 10, la bande 7, 27, 47, 67 comporte un polygone en forme de triangle ou de losange de largeur L₁, L₂, L₃, L₄, L₅, L₆, L₇, L₈, sensiblement constante.

Toutefois, avantageusement selon l'invention, la bande 7, 27, 47, 67 comporte, à chacun des sommets du polygone, un renflement 2, 4, 8, 22, 24, 26, 28, 42, 44, 48, 62, 64, 68 de largeurs respectives L'₂, L'₄, L'₆, L'₈, s'étendant radialement vers la spire interne P_{I}, afin de former les parties S₁, S₂, S₃, S₄ du contour externe de la virole 5, 25, 45, 65 qui sont les plus éloignées du centre C de la virole 5, 25, 45, 65, le centre C étant formé par le centre du cercle inscrit dans l'ouverture de la virole 5, 25, 45, 65.

Afin d'expliquer plus facilement l'invention, l'explication ci-après se focalise sur les modes de réalisation des figures 3, 8 et 9. Toutefois, les enseignements ci-après s'appliquent également au mode de réalisation de la figure 10 et plus généralement à un polygone comportant plus de trois côtés comme un quadrilatère tel, par exemple, qu'un losange ou un carré, un pentagone ou un hexagone, sans sortir du cadre de la présente description.

Ainsi, comme visible aux figures 3, 8 et 9, le point d'attache S₁ entre la spire interne P_{I} et la virole 5, 45, 65 est situé sur un 2, 52, 72 des renflements 2, 4, 8, 42, 44, 48, 62, 64, 68 de la virole 5, 45, 65. On remarque également que la virole 5, 45, 65 est symétrique par rapport à l'axe passant par le centre C de la virole 5, 45, 65 et le point d'attache S₁.

De plus, selon l'invention, la distance entre le centre C de la virole 5, 45, 65 et l'extrémité S₁, S₂, S₃ de chaque renflement 2, 4, 8, 42, 44, 48, 62, 64, 68 est sensiblement constante afin d'offrir un contour externe au niveau de chaque renflement 2, 4, 8, 42, 44, 48, 62, 64, 68 qui comporte deux parois 2₁-2₂, 4₁-4₂, 8₁-8₂, 42₁-42₂, 44₁-44₂, 48₁-48₂, 62₁-62₂, 64₁-64₂, 68₁-68₂ s'étendant axialement et sensiblement parallèlement entre elles mais également parallèlement par rapport au segment formé entre le centre C de la virole et l'extrémité S₁, S₂, S₃ de chaque renflement 2, 4, 8, 42, 44, 48, 62, 64, 68 associé.

On s'aperçoit, à la figure 3, que la distance entre les deux parois 2₁-2₂ du renflement 2 est moins grande que celles des parois 4₁-4₂, 8₁-8₂ respectivement des renflements 4 et 8 alors qu'aux figures 8 et 9, les distances entre les deux parois 42₁-42₂, 44₁-44₂, 48₁-48₂, 62₁-62₂, 64₁-64₂, 68₁-68₂ respectivement des renflements 42, 44, 48, 62, 64, 68 sont sensiblement constantes.

Ainsi, même si les renflements 2, 4, 8, 42, 44, 48, 62, 64, 68 ne sont pas pincés par la rondelle 10, ses deux parois 2₁-2₂, 4₁-4₂, 8₁-8₂, 42₁-42₂, 44₁-44₂, 48₁-48₂, 62₁-62₂, 64₁-64₂, 68₁-68₂ sensiblement parallèles sont orientées sensiblement orthogonalement par rapport à la paroi périphérique de la rondelle 10 ce qui évite avantageusement les égrisures sur la virole 5, 45, 65. On comprend, en effet, que si la bande 7, 47, 67 ne possédait pas ces renflements 2, 4, 8, 42, 44, 48, 62, 64, 68 comme visible à la figure 3 en traits interrompus, le bord de la rondelle 10 serait tangent avec le bord de la bande 7, 47, 67, c'est-à-dire l'un à l'aplomb de l'autre en risquant d'occasionner trop de contraintes localement.

Préférentiellement selon l'invention, la bande 7, 27, 47, 67 est cintrée vers le centre C de la virole 5, 25, 45, 65 entre chaque sommet du polygone afin de former au moins trois points de serrage O₁, Q₂, Q₃, Q₄ agencés pour s'ajuster sur un axe 11, 11'. On s'aperçoit, à la figure 8, que la bande 47 est plus cintrée que les bandes 7, 27, 67 respectivement des figures 3, 9 et 10.

De plus, préférentiellement selon l'invention, la bande 7, 27 comporte en outre un épaississement 2', 22' de largeur L"₂ s'étendant radialement de la paroi interne de la bande 7, 27 vers le centre C de la virole 5, 25 au niveau du sommet du triangle comportant le point d'attache S₁ afin d'éviter le déplacement du point d'attache S₁ lors d'une déformation F₁ de la bande 7, 27 occasionnée par la réception de l'axe 11, 11' de plus grande section que l'ouverture entre les points de serrage Q₁, Q₂, Q₃, Q₄. Toutefois, on s'aperçoit, aux figures 8 et 9, que la bande 47, 67 ne comporte pas un tel épaississement. On comprend donc que ce dernier ne constitue pas une caractéristique essentielle de l'invention.

Enfin, aux figures 3, 8 et 9, il est également visible que la bande 7, 47, 67 comporte, sur la portion 12, 52, 72 entre deux sommets du triangle qui comporte les renflements 4-8, 44-48 et 64-68 et qui est opposée au point d'attache S₁ par rapport au centre C de la virole 5, 45, 65, un quatrième renflement 6, 46, 66 de largeur L'₆ s'étendant radialement vers la spire interne P_{I} afin de positionner le centre de gravité de la virole 5, 45, 65 au centre C de l'ouverture de la virole 5, 45, 65.

Selon une alternative à l'épaississement 2', 22' afin d'éviter le déplacement du point d'attache S₁ lors d'une déformation F₁ de la bande 7, 27, 47, 67, il est également possible de faire varier la largeur de la bande 7, 27, 47, 67 entre les sommets du polygone, c'est-à-dire comporter une largeur différente ou une largeur non constante.

La figure 9 montre un exemple de la largeur non constante. Ainsi, la virole 65 comporte une surépaisseur d'environ 10% localisée au niveau des largeurs L₁ et L₃, c'est-à-dire au niveau des points de serrage Q₁, Q₂, Q₃, par rapport au reste de la bande 67, c'est-à-dire par rapport aux largeurs L₂, L₄, L₅, L₆, L₇ et L₈.

A titre d'exemple, dans le cas de la figure 3, si on n'utilise pas l'épaississement 2', la virole 5 se décentre vers la direction des 6h. Toutefois, pour une géométrie proche, on s'aperçoit, à la figure 8, que la bande 47 qui ne comporte pas un tel épaississement, ne subit pas le même décentrage. Une solution alternative à l'épaississement 2', 22' pour éviter le déplacement du point d'attache S₁ lors d'une déformation F₁ de la bande 7 pourrait alors consister à élargir la bande 7 au niveau L₁, L₃ et/ou affiner la bande 7 au niveau L₅, L₇ et/ou diminuer le volume du quatrième renflement 6 et/ou marquer le cintrage de la bande 7 (comme pour la virole 45).

Plus généralement, suivant la forme du polygone prévu pour la virole 5, 25, 45, 65, la modification de la rigidité de cette dernière pour garder le centre du spiral 1 coaxial à son axe 11 peut se faire en modifiant l'épaisseur de la bande 7, 27, 47, 67 et/ou en modifiant la longueur de la bande 7, 27, 47, 67 entre les sommets du polygone et/ou en jouant sur la largeur des renflements 2, 4, 6, 22, 24, 26, 28, 42, 44, 48, 62, 64, 68 ou des épaississements 2', 22' sur la bande 7, 27, 47, 67 et/ou en ajourant la bande 7, 27, 47, 67.

A la figure 3, on s'aperçoit également que la distance C-I₁,-L"₂ est sensiblement égale aux distances C-I₂ et C-I₃ et que les distances L₂-L'₂, L₄-L'₄ et L₈-L'₈ sont sensiblement égales. Cela explique que les distances C-S₁, C-S₂ et C-S₃ soient sensiblement égales à la figure 3 alors que cette égalité est plus immédiatement perceptible aux figures 8 à 10.

Comme expliqué ci-dessus le spiral 1 peut ainsi être formé de manière nullement limitative à partir d'un matériau à base de silicium comme à partir de silicium monocristallin dopé ou non, de silicium polycristallin dopé ou non, de silicium monocristallin dopé ou non et revêtu d'un oxyde de silicium, de silicium polycristallin dopé ou non et revêtu d'un oxyde de silicium, d'oxyde de silicium, de quartz, de silice, de nitrure de silicium, de nitrure de silicium revêtu d'un oxyde de silicium, de carbure de silicium ou de carbure de silicium revêtu d'un oxyde de silicium, sans risque que le matériau soit brisé par une rondelle 10,10' lors du serrage élastique. Alternativement, le spiral 1 peut ainsi être formé de manière nullement limitative à partir de corindon monocristallin, de corindon polycristallin ou d'alumine.

Une telle rondelle 10, 10' est présenté aux figures 4 et 5. Dans une première alternative, la rondelle 10 est anneau parfait, c'est-à-dire un disque avec une ouverture 18, comportant une face supérieure 19 et une face inférieure 16 qui peuvent être utilisées pour serrer le spiral 1. De plus, les arêtes de la rondelle 10 peuvent comporter des biseaux 15 destinés à éviter les égrisures et les bavures à la fabrication.

Dans une deuxième alternative, la rondelle 10' est un anneau, c'est-à-dire un disque avec une ouverture 18', comportant une face supérieure 19' et une face inférieure 16'. La face supérieure 19' communique avec l'ouverture 18' à l'aide d'une surface conique 17' et est utilisée pour serrer le spiral 1. De plus, les arêtes de la rondelle 10' peuvent comporter des biseaux 15' destinés à éviter les égrisures.

A titre préférentiel, le spiral 1 comporte une spire interne P_{I} suivant une courbe du type Grossmann et une spire externe P_{E} partiellement épaissie afin d'améliorer la concentricité de sa contraction et de son expansion.

Il est également préféré que le spiral 1 comporte en outre une couche résistante et imperméable à l'humidité afin de le rendre moins sensible aux variations climatiques.

Comme visible aux figures 6 et 7, l'invention se rapporte également à un résonateur 21, 21' pour une pièce d'horlogerie comportant un axe 11, 11' sur lequel est ajusté un balancier 13, 13' et le spiral 1 selon l'une des variantes précédentes.

Ainsi, dans un premier mode de réalisation illustré à la figure 6, le résonateur 21 comporte le spiral 1 qui est ajusté sur l'axe 11 entre une rondelle élastique 10 et le balancier 13. Alors que, dans un deuxième mode de réalisation illustré à la figure 7, le résonateur 21' comporte le spiral 1 qui est ajusté sur l'axe 11' entre une rondelle élastique 10 et une portée 14' de l'axe 11'.

Dans les deux modes de réalisation, les deux alternatives de rondelle élastique 10, 10' peuvent être utilisées. Ainsi, la rondelle 10, 10' serre principalement le spiral 1 au niveau F₂ des sommets de la bande 7, 27, 47, 67 de sa virole 5, 25, 45, 65 mais également sur le quatrième renflement 6, 26, 46, 66.

Bien entendu, la présente invention ne se limite pas à l'exemple illustré mais est susceptible de diverses variantes et modifications qui apparaîtront à l'homme de l'art. En particulier, les formes et les dimensions du spiral 1 peuvent ne sauraient se limiter aux exemples des figures 1 à 10. En effet, suivant les applications, les formes et les dimensions du spiral 1 peuvent différer notamment au niveau des renflements 2, 4, 6, 8, 22, 24, 26, 28, 42, 44, 48, 62, 64, 68 et/ou de la bande 7, 27, 47, 67 et/ou de l'épaississement 2', 22' et/ou du cintrage de la bande 7, 27, 47, 67.

## Revendications

1. Spiral (1) comportant une lame (3) enroulée sur elle-même selon plusieurs spires (P_{I}, P_{E}), la spire interne (P_{I}) étant venue de forme avec une virole (5, 25, 45, 65) comportant une bande (7, 27, 47, 67) s'étendant sensiblement sous forme d'un polygone **caractérisé en ce que** la bande (7, 27, 47, 67) comporte, à chacun des sommets dudit polygone, un renflement (2, 4, 8, 22, 24, 26, 28, 42, 44, 48, 62, 64, 68) s'étendant radialement vers la spire interne (P_{I}), le point d'attache (S₁) entre la spire interne (P_{I}) et la virole (5, 25, 45, 65) étant situé sur un des renflements (2, 4, 8, 22, 24, 26, 28, 42, 44, 48, 62, 64, 68) de la virole (5, 25, 45, 65) qui est symétrique par rapport à l'axe passant par le centre (C) de la virole (5, 25, 45, 65) et ledit point d'attache et **en ce que** la distance entre le centre (C) de la virole (5, 25, 45, 65) et l'extrémité (S₁, S₂, S₃, S₄) de chaque renflement (2, 4, 8, 22, 24, 26, 28, 42, 44, 48, 62, 64, 68) est sensiblement constante afin d'offrir un contour externe au niveau de chaque renflement (2, 4, 8, 22, 24, 26, 28, 42, 44, 48, 62, 64, 68) qui comporte deux parois (2₁-2₂, 4₁-4₂, 8₁-8₂, 42₁-42₂, 44₁-44₂, 48₁-48₂, 62₁-62₂, 64₁-64₂, 68₁-68₂) s'étendant axialement sensiblement parallèlement entre elles par rapport au segment formé entre le centre (C) de la virole (5, 25, 45, 65) et l'extrémité (S₁, S₂, S₃, S₄) de dudit renflement (2, 4, 8, 22, 24, 26, 28, 42, 44, 48, 62, 64, 68), **caractérisé en ce que** la bande comporte un épaississement (2', 22') s'étendant radialement de la paroi interne de la bande (7, 27, 47, 67) vers le centre (C) de la virole (5, 25, 45, 65) au niveau du sommet dudit polygone comportant le point d'attache (S₁) afin d'éviter le déplacement du point d'attache (S₁) lors d'une déformation de la bande (7, 27, 47, 67).

2. Spiral (1) selon la revendication précédente, **caractérisé en ce que** la bande (7, 27, 47, 67) est cintrée vers le centre (C) de la virole (5, 25, 45, 65) entre chaque sommet dudit polygone afin de former des points (Q₁, Q₂, Q₃, Q₄) de serrage agencés pour s'ajuster sur un axe (11, 11').

3. Spiral (1) selon la revendication 1 ou 2, **caractérisé en ce que** les distances entre lesdites deux parois (2₁-2₂, 4₁-4₂, 8₁-8₂, 42₁-42₂, 44₁-44₂, 48₁-48₂, 62₁-62₂, 64₁-64₂, 68₁-68₂) de chaque renflements (2, 4, 8, 22, 24, 26, 28, 42, 44, 48, 62, 64, 68) sont sensiblement constantes.

4. Spiral (1) selon l'une des revendications précédentes, **caractérisé en ce que** la bande (7, 27, 47, 67) s'étend sensiblement sous forme d'un triangle, d'un quadrilatère, d'un pentagone ou d'un hexagone.

5. Spiral (1) selon la revendication précédente, **caractérisé en ce que** la bande (7, 47, 67) s'étend sensiblement sous forme d'un triangle et comporte, sur la portion (12, 52, 72) entre deux sommets (4, 8, 44, 48, 62, 64, 68) dudit triangle qui est opposée au point d'attache par rapport au centre (C) de la virole (5, 45, 65), un quatrième renflement (6, 46, 66) s'étendant radialement vers la spire interne (P_{I}) afin de positionner le centre de gravité de la virole (5, 45, 65) au centre (C) de la virole (5, 45, 65).

6. Spiral (1) selon l'une des revendications précédentes, **caractérisé en ce que** le spiral (1) comporte une spire interne (P_{I}) suivant une courbe du type Grossmann et une spire externe (P_{E}) partiellement épaissie.

7. Spiral (1) selon l'une des revendications précédentes, **caractérisé en ce qu'**il est formé à base de silicium.

8. Spiral (1) selon la revendication précédente, **caractérisé en ce qu'**il comporte en outre une couche résistante et imperméable à l'humidité afin de rendre le spiral (1) moins sensible aux variations climatiques.

9. Résonateur (21, 21') pour une pièce d'horlogerie **caractérisé en ce qu'**il comporte un axe (11, 11') sur lequel est ajusté un balancier (13, 13') et un spiral (1) selon l'une des revendications précédentes.

10. Résonateur (21') selon la revendication précédente, **caractérisé en ce que** le spiral (1) est ajusté sur l'axe entre une rondelle (10, 10') élastique et une portée (14') de l'axe (11').

11. Résonateur (21) selon la revendication 9, **caractérisé en ce que** le spiral (1) est ajusté sur l'axe (11) entre une rondelle (10, 10') élastique et le balancier (13).

12. Résonateur (21, 21') selon la revendication 10 ou 11, **caractérisé en ce que** la rondelle (10, 10') élastique serre principalement le spiral (1) au niveau des sommets de la bande (7, 27) de sa virole (5, 25).

## Patentansprüche

1. Spiralfeder (1), umfassend ein in mehreren Windungen (P_{I}, P_{E}) auf sich selbst gewickeltes Blatt (3), wobei die innere Windung (P_{I}) an eine Spiralrolle (5, 25, 45, 65) angeformt ist, die ein Band (7, 27, 47, 67) aufweist, dass sich im Wesentlichen in Form eines Polygons erstreckt, **dadurch gekennzeichnet, dass** das Band (7, 27, 47, 67) an jeder der Ecken des Polygons eine Ausbauchung (2, 4, 8, 22, 24, 26, 28, 42, 44, 48, 62, 64, 68) aufweist, die sich radial zu der inneren Windung (P_{I}) erstreckt, wobei sich der Bindepunkt (S₁) zwischen der inneren Windung (P_{I}) und der Spiralrolle (5, 25, 45, 65) an einer der Ausbauchungen (2, 4, 8, 22, 24, 26, 28, 42, 44, 48, 62, 64, 68) der Spiralrolle (5, 25, 45, 65) befindet, die symmetrisch zur Achse ist, die durch die Mitte (C) der Spiralrolle (5, 25, 45, 65) und den Bindepunkt verläuft, und dass der Abstand zwischen der Mitte (C) der Spiralrolle (5, 25, 45, 65) und dem Ende (S₁, S₂, S₃, S₄) jeder Ausbauchung (2, 4, 8, 22, 24, 26, 28, 42, 44, 48, 62, 64, 68) im Wesentlichen konstant ist, um an jeder Ausbauchung (2, 4, 8, 22, 24, 26, 28, 42, 44, 48, 62, 64, 68) einen äußeren Umriss zu bilden, der zwei Wände (21-22, 4₁-4₂, 8₁-8₂, 42₁-42₂, 44₁-44₂, 48₁-48₂, 62₁-62₂, 64₁-64₂, 68₁-68₂) umfasst, die sich im Wesentlichen axial und parallel zueinander zu dem Segment erstrecken, das zwischen der Mitte (C) der Spiralrolle (5, 25, 45, 65) und dem Ende (S₁, S₂, S₃, S₄) der Ausbauchung (2, 4, 8, 22, 24, 26, 28, 42, 44, 48, 62, 64, 68) gebildet ist, **dadurch gekennzeichnet, dass** das Band eine Verdickung (2', 22') aufweist, die sich von der Innenwandung des Bandes (7, 27, 47, 67) auf Höhe der Ecke des Polygons, die den Bindepunkt (S₁) aufweist, radial zur Mitte (C) der Spiralrolle (5, 25, 45, 65) erstreckt, um die Verlagerung des Bindepunkts (S₁) bei einer Verformung des Bandes (7, 27, 47, 67) zu verhindern.

2. Spiralfeder (1) nach dem vorhergehenden Anspruch, **dadurch gekennzeichnet, dass** das Band (7, 27, 47, 67) zwischen jeder Ecke des Polygons zur Mitte (C) der Spiralrolle (5, 25, 45, 65) gekrümmt ist, um Klemmpunkte (Q₁, Q₂, Q₃, Q₄) zu bilden, die dafür ausgelegt sind, auf eine Achse (11, 11') ausgerichtet zu sein.

3. Spiralfeder (1) nach Anspruch 1 oder 2, **dadurch gekennzeichnet, dass** die Abstände zwischen den beiden Wänden (2₁-2₂, 4₁-4₂, 8₁-8₂, 42₁-42₂, 44₁-44₂, 48₁-48₂, 62₁-62₂, 64₁-64₂, 68₁-68₂) jeder Ausbauchung (2, 4, 8, 22, 24, 26, 28, 42, 44, 48, 62, 64, 68) im Wesentlichen konstant sind.

4. Spiralfeder (1) nach einem der vorhergehenden Ansprüche, **dadurch gekennzeichnet, dass** sich das Band (7, 27, 47, 67) im Wesentlichen in Form eines Dreiecks, eines Vierecks, eines Fünfecks oder eines Sechsecks erstreckt.

5. Spiralfeder (1) nach dem vorhergehenden Anspruch, **dadurch gekennzeichnet, dass** sich das Band (7, 47, 67) im Wesentlichen in Form eines Dreiecks erstreckt und in dem Abschnitt (12, 52, 72) zwischen zwei Ecken (4, 8, 44, 48, 62, 64, 68) des Dreiecks, der sich in Bezug auf die Mitte (C) der Spiralrolle (5, 45, 65) gegenüber dem Bindepunkt befindet, eine vierte Ausbauchung (6, 46, 66) aufweist, die sich radial zu der inneren Windung (P_{I}) erstreckt, um den Schwerpunkt der Spiralrolle (5, 45, 65) in der Mitte (C) der Spiralrolle (5, 45, 65) zu positionieren.

6. Spiralfeder (1) nach einem der vorhergehenden Ansprüche, **dadurch gekennzeichnet, dass** die Spiralfeder (1) eine innere Windung (P_{I}) längs einer Kurve des Grossmann-Typs und eine äußere Windung (P_{E}), die teilweise verdickt ist, umfasst.

7. Spiralfeder (1) nach einem der vorhergehenden Ansprüche, **dadurch gekennzeichnet, dass** sie auf Siliziumbasis hergestellt ist.

8. Spiralfeder (1) nach dem vorhergehenden Anspruch, **dadurch gekennzeichnet, dass** sie ferner eine Schicht aufweist, die verschleißbeständig und feuchtigkeitsundurchlässig ist, um die Spiralfeder (1) gegenüber klimatischen Veränderungen weniger empfindlich zu machen.

9. Resonator (21, 21') für ein Zeitmessgerät, **dadurch gekennzeichnet, dass** er eine Achse (11, 11') umfasst, auf die eine Unruh (13, 13') und eine Spiralfeder (1) nach einem der vorhergehenden Ansprüche ausgerichtet sind.

10. Resonator (21') nach dem vorhergehenden Anspruch, **dadurch gekennzeichnet, dass** die Spiralfeder (1) auf eine Achse zwischen einer elastischen Scheibe (10, 10') und einem Bereich (14') der Achse (11') ausgerichtet ist.

11. Resonator (21) nach Anspruch 9, **dadurch gekennzeichnet, dass** die Spiralfeder (1) auf die Achse (11) zwischen einer elastischen Scheibe (10, 10') und der Unruh (13) ausgerichtet ist.

12. Resonator (21, 21') nach Anspruch 10 oder 11, **dadurch gekennzeichnet, dass** die elastische Scheibe (10, 10') die Spiralfeder (1) hauptsächlich auf Höhe der Ecken des Bandes (7, 27) ihrer Spiralrolle (5, 25) einklemmt.

## Claims

1. Balance spring (1) including a strip (3) wound around itself into several coils (P_{I}, P_{E}), the inner coil (P_{I}) being integral with a collet (5, 25, 45, 65) comprising a band (7, 27, 47, 67) extending substantially in the form of a polygon, **characterized in that** the band (7, 27, 47, 67) includes, at each vertex of said polygon, a bulging portion (2, 4, 8, 22, 24, 26, 28, 42, 44, 48, 62, 64, 68) extending radially towards the inner coil (P_{I}), the point of attachment (S₁) between the inner coil (P_{I}) and the collet (5, 25, 45, 65) being situated on one of the bulging portions (2, 4, 8, 22, 24, 26, 28, 42, 44, 48, 62, 64, 68) of the collet (5, 25, 45, 65) which is symmetrical relative to the axis passing through the centre (C) of the collet (5, 25, 45, 65) and said point of attachment and **in that** the distance between the centre (C) of the collet (5, 25, 45, 65) and the end (S₁, S₂, S₃, S₄) of each bulging portion (2, 4, 8, 22, 24 26, 28 42, 44, 48, 62, 64, 68) is substantially constant to provide an outer contour on each bulging portion (2, 4, 8, 22, 24, 26, 28, 42, 44, 48, 62, 64, 68) that includes two walls (2₁-2₂, 4₁-4₂, 8₁-8₂, 42₁-42₂, 44₁-44₂, 48₁-48₂, 62₁-62₂, 64₁-64₂, 68₁-68₂) extending axially substantially parallel to each other with respect to the segment formed between the centre (C) of the collet (5, 25, 45, 65) and the end (S₁, S₂, S₃, S₄) of said bulging portion (2, 4, 8, 22, 24, 26, 28, 42, 44, 48, 62, 64, 68), **characterized in that** the band includes a thickened portion (2', 22') extending radially from the inner wall of the band (7, 27, 47, 67) towards the centre (C) of the collet (5, 25, 45, 65) at the vertex of said polygon comprising the point of attachment (S₁) to prevent displacement of the point of attachment (S₁) during a deformation of the band (7, 27, 47, 67).

2. Balance spring (1) according to claim 1, **characterized in that** the band (7, 27, 47, 67) is bent towards the centre (C) of the collet (5, 25, 45, 65) between each vertex of said polygon so as to form clamping points (Q₁, Q₂, Q₃, Q₄) arranged to fit onto a staff (11, 11').

3. Balance spring (1) according to claim 1 or 2, **characterized in that** the distances between said two walls (2₁-2₂, 4₁-4₂, 8₁-8₂, 42₁-42₂, 44₁-44₂, 48₁-48₂, 62₁-62₂₎ 64₁-64₂, 68₁-68₂) of each bulging portion (2, 4, 8, 22, 24, 26, 28, 42, 44, 48, 62, 64, 68) are substantially constant.

4. Balance spring (1) according to any of the preceding claims, **characterized in that** the band (7, 27, 47, 67) extends substantially in the form of a triangle, a quadrilateral, a pentagon or a hexagon.

5. Balance spring (1) according to the preceding claim, **characterized in that** the band (7, 47, 67) extends substantially in the form of a triangle and comprises, on the portion (12, 52, 72) between two vertices (4, 8, 44, 48, 62, 64, 68) of said triangle which is opposite the point of attachment relative to the centre (C) of the collet (5, 45, 65), a fourth bulging portion (6, 46, 66) extending radially towards the inner coil (P_{I}) so as to position the centre of gravity of the collet (5, 45, 65) at the centre (C) of the collet (5, 45, 65).

6. Balance spring (1) according to any of the preceding claims, **characterized in that** the balance spring (1) includes an inner coil (P_{I}) in a Grossmann curve and a partially thickened outer coil (P_{E}).

7. Balance spring (1) according to any of the preceding claims, **characterized in that** the balance spring is formed from silicon.

8. Balance spring (1) according to the preceding claim, **characterized in that** the balance spring further includes a resistant layer, impermeable to moisture to make the balance spring (1) less sensitive to climatic variations.

9. Resonator (21, 21') for a timepiece, **characterized in that** the resonator includes a staff (11, 11') onto which are fitted a balance (13, 13') and a balance spring (1) according to any of the preceding claims.

10. Resonator (21') according to the preceding claim, **characterized in that** the balance spring (1) is fitted onto the staff between a resilient washer (10, 10') and a shoulder (14') of the staff (11').

11. Resonator (21) according to claim 9, **characterized in that** the balance spring (1) is fitted onto the staff (11) between a resilient washer (10, 10') and the balance (13).

12. Resonator (21, 21') according to claim 10 or 11, **characterized in that** the resilient washer (10, 10') mainly clamps the balance spring (1) on the vertices of the band (7, 27) of the collet (5, 25).
